# EUROPÄISCHE PATENTSCHRIFT

(11) **EP 1 365 110 B1**
(45) Veröffentlichungstag und Bekanntmachung des Hinweises auf die Patenterteilung: **07.01.2009**
(21) Anmeldenummer: 02011279.3
(22) Anmeldetag: 22.05.2002
(51) Int. Cl.: F01K 13/02, F01D 19/00

(54) **Verfahren und Vorrichtung zum Betrieb einer Dampfkraftanlage, insbesondere im Teillastbereich**
Process and apparatus for operating a steam power plant, especially in a partial load range
Procédé et dispositif pour l'exploitation d'une centrale à vapeur, en particulier en charge partielle

(43) Veröffentlichungstag der Anmeldung: 26.11.2003
(73) Patentinhaber: SIEMENS AKTIENGESELLSCHAFT, 80333 München (DE)
(72) Erfinder: Wolf, Thorsten, 90478 Nürnberg (DE)

(56) Entgegenhaltungen:
- US-A- 4 215 552
- US-A- 4 320 625
- PATENT ABSTRACTS OF JAPAN vol. 1998, no. 04, 31. März 1998 (1998-03-31) & JP 09 317404 A (TOSHIBA CORP), 9. Dezember 1997 (1997-12-09)
- PATENT ABSTRACTS OF JAPAN vol. 009, no. 103 (M-377), 8. Mai 1985 (1985-05-08) & JP 59 226211 A (HITACHI SEISAKUSHO KK), 19. Dezember 1984 (1984-12-19)

## Beschreibung

Anlagen zum Erzeugen von elektrischer Energie, insbesondere Dampfkraftwerke, werden üblicherweise für einen Betrieb mit einer bestimmten Leistung, der Nennleistung, ausgelegt, so dass sich beim Betrieb der Anlage mit dieser Leistung optimale Betriebsbedingungen der zahlreichen Anlagenkomponenten ergeben, beispielsweise im Hinblick auf Verschleiß, auftretende Reibungskräfte und -Verluste, Geräuschentwicklung, Abgasverhalten und Wirkungsgrad.

Bei bekannten Kraftwerksanlagen, wie zum Beispiel in JP 09 317 404 beschrieben, besteht oftmals das Problem, dass anforderungsbedingte Laständerungen während des Betriebs der Kraftwerksanlage nicht beliebig schnell durchgeführt werden können. Beispielsweise ist die Laständerungsgeschwindigkeit von Dampfkraftwerken durch die sich in einer oder mehreren Kraftwerkskomponenten einstellenden Temperaturveränderungen infolge einer Laständerung beschränkt, insbesondere durch die Temperaturveränderungen in dickwandigen Anlagenkomponenten, bei welchem die genannten Temperatureffekte besonders deutlich ausgeprägt sind . Derartige Temperaturveränderungen wirken sich u.a. deswegen nachteilig auf eine gewünschte möglichst hohe Laständerungsgeschwindigkeit aus, da die auftretenden Temperaturgradienten zusätzlich zu den in der oder den betroffenen Anlagenkomponenten vorherrschenden, beispielsweise im Betrieb verursachten, mechanischen Spannungen weitere mechanische Spannungen im Material, aus welchem die Anlagenkomponente gefertigt ist, erzeugen. Diese zusätzlichen Spannungen, verursacht durch die genannten Temperaturgradienten, tragen zur Ermüdung des Werkstoffs bei, so dass dessen Festigkeit abnehmen kann oder auch eine Beschädigung der Anlagenkomponente zu befürchten ist.

Das genannte Problem tritt insbesondere bei Kraftwerksanlagen großer Leistung auf, welche als Dampfkraftwerke ausgeführt sind und welche mit einem Dampfkessel ausgerüstet sind, welcher im Natur- oder Zwangsumlauf betrieben wird. Die genannten Kraftwerksanlagen umfassen in der Regel dickwandige Trommeln zur Dampfabscheidung. Dabei ist insbesondere das Material der Dampfabscheidetrommel bei einer zu schnellen Laständerung infolge der dabei auftretenden Temperaturgradienten gefährdet, so dass bisher derartige Kraftwerksanlagen zum Betrieb in Festdruck-Fahrweise ausgelegt sind, um Druckund/oder Temperaturschwankungen, welchen die Dampfabscheidetrommel ausgesetzt ist, zu vermeiden. Derartige aus dem Stand der Technik bekannte Kraftwerksanlagen werden daher im Teillastbereich mittels einer Androsselung der Turbinenventile und/oder durch eine nur teilweise Beaufschlagung einer ersten Turbinenstufe mit Betriebsdampf betrieben, so dass dadurch die Druckverhältnisse im Teillastbereich vergleichbar sind mit den Druckverhältnissen im Nennlastbereich und sich so die gewünschte Festdruck-Fahrweise ergibt.

Eine derartige Androsselung der Turbinenventile, welche während der gesamten Betriebszeit im Teillastbereich notwendig ist, bedingt einen nennenswerten Wirkungsgradverlust der Kraftwerksanlage verglichen mit dem erzielbaren Wirkungsgrad dieser Anlage im Nennlastbereich.

Wenn die erste Turbinenstufe für einen Betrieb der Kraftwerksanlage im Teillastbereich nur mit einem Teil des Betriebsdampfes beaufschlagt wird (teilweise Beaufschlagung), so erfordert dies eine besondere und aufwendige Bauweise der Turbine, bei welcher dann eine Regeleinrichtung, beispielsweise ein Regelrad, vorhanden sein muss, um die Möglichkeit einer Teilbeaufschlagung zu realisieren. Eine derartige Bauweise der Turbine ist konstruktiv sehr aufwendig und oftmals betriebstechnisch anfällig.

Der Erfindung liegt daher die Aufgabe zugrunde, ein verbessertes Verfahren sowie eine Vorrichtung zum Betrieb einer Dampfkraftanlage, insbesondere im Teillastbereich, anzugeben.

Dabei sollen insbesondere die genannten Nachteile aus dem Stand der Technik überwunden werden, wie z.B. der dabei auftretende erhebliche Wirkungsgradverlust.

Bezüglich des Verfahrens wird die Aufgabe erfindungsgemäß gelöst durch ein Verfahren zum Betrieb einer Dampfkraftanlage mit mindestens einer Dampfturbine, wobei die Dampfkraftanlage mindestens eine dampfführende Komponente aufweist und die Dampfturbine mittels mindestens eines Dampfventils mit Dampf, insbesondere mit Frischdampf, beaufschlagt wird, mit folgenden Schritten:
1. Während des Betriebs der Dampfkraftanlage werden mindestens ein Innendruck sowie mindestens eine Innen- und mindestens eine Außentemperatur der dampfführenden Komponente ermittelt.
2. Aus der mindestens einen Innen- und der mindestens einen Außentemperatur wird eine räumliche Verteilung der Temperatur der dampfführenden Komponente ermittelt.
3. Aus dem Innendruck, und der räumlichen Verteilung der Temperatur wird eine Vergleichsspannung ermittelt, welche die mechanische Spannung beschreibt, welcher die dampfführende Komponente im aktuellen Betriebszustand unterliegt.
4. Die Vergleichsspannung wird verglichen mit einer Materialgrenzspannung, welche eine obere Grenze für die mechanische Belastbarkeit der dampfführenden Komponente beschreibt, und
5. Falls die Vergleichsspannung größer ist als die Materialgrenzspannung, wird ein Grenzdampfdrucksollwert ermittelt, welcher einen maximal zulässigen Dampfdruck beschreibt, mittels welchem die dampfführende Komponente im aktuellen Betriebszustand ohne Schadensrisiko beaufschlagbar ist, und das mindestens eine Dampfventil derart eingestellt, dass der von der Dampfturbine an die dampfführende Komponente gelieferte Dampf mit einem Druck auf die dampfführende Komponente einwirkt, welcher etwa dem Grenzdampfdrucksollwert entspricht.

Die Erfindung geht dabei von der Überlegung aus, dass insbesondere im Teillastbereich eine ständige Androsselung der Turbinenventile und der damit verbundene Wirkungsgradverlust vermieden werden kann, wenn dafür Sorge getragen wird, dass insbesondere die Spannungen, welche sich im Material der dampfführenden Komponente einstellen, nicht zu groß werden, aber gleichzeitig die obere mechanische Belastungsgrenze des Materials der dampfführenden Komponente ausgenutzt wird. Beim erfindungsgemäßen Verfahren wird also u.a. auf einen zu großen Sicherheitsabstand der tatsächlich im Material der dampfführenden Komponente vorherrschenden mechanischen Spannungen von den maximal zulässigen mechanischen Spannungen verzichtet, um dadurch insbesondere einen zu großen Wirkungsgradverlust zu vermeiden.

Aus den Messungen des Innendrucks, der Innen- und Außentemperatur der dampfführenden Komponente lässt sich zur Erreichung des erfindungsgemäßen Erfolgs die räumliche Temperaturverteilung der dampfführenden Komponente und anschließend die Vergleichsspannung ermitteln, welche eine Größe für die aktuell vorliegenden mechanischen Spannungen im Material (Werkstoff) der dampfführenden Komponente ist.

Ausgehend von dem Werkstoff, aus welchem die dampfführende Komponente hergestellt ist, und der Geometrie der dampfführenden Komponente ist die Materialgrenzspannung bestimmbar, welche eine obere mechanische Belastungsgrenze der dampfführenden Komponente beschreibt. In der einschlägigen Fachliteratur des Maschinenbaus und/oder der Werkstoffkunde finden sich eine Reihe von Methoden zur Bestimmung einer derartigen Materialgrenzspannung, wobei meist der verwendete Werkstoff sowie die räumliche Ausgestaltung des betrachteten, unter mechanischen Spannungen stehenden, Bauteils eine Rolle spielen.

Wenn nun beim erfindungsgemäßen Verfahren festgestellt wird, dass die obere mechanische Belastungsgrenze der dampfführenden Komponente überschritten ist, so wird der maximal zulässige Dampfdruck ermittelt, welcher im aktuellen Betriebszustand maximal in der dampfführenden Komponente vorherrschen darf, ohne dass eine übermäßige Beanspruchung und/oder eine Beschädigung befürchtet werden muss. Es wird also ausgehend von der oberen Belastungsgrenze (Materialgrenzspannung) ein dazu korrespondierender maximaler Dampfdruck ermittelt, so dass bei einer Beaufschlagung der dampfführenden Komponente mit diesem maximalen Dampfdruck kein Schadensrisiko für die dampfführende Komponente besteht. Dieser maximal zulässige Dampfdruck wird dann beispielsweise mittels einer Regelungseinrichtung z.B. mittels eines Turbinenreglers, eingestellt, wobei mindestens das Dampfventil entsprechend betätigt wird.

Da beim erfindungsgemäßen Verfahren bevorzugt während des gesamten Betriebs der Dampfkraftanlage der Innendruck und die genannten Temperaturen der dampfführenden Komponente laufend, beispielsweise zyklisch, gemessen werden, ist die erfindungsgemäße, im Schritt 4 des erfindungsgemäßen Verfahrens beschriebene. Androsselung des mindestens einen Dampfventils vorübergehend im Vergleich zum Stand der Technik, wo eine Androsselung während der gesamten Betriebszeit der Kraftwerksanlage im Teillastbereich vorgesehen ist. Dies ist insbesondere deshalb möglich, da wegen der genannten laufenden Messungen in jedem aktuellen Betriebszustand die genannten Spannungsverhältnisse der dampfführenden Komponente bekannt sind, so dass, wenn sich während des Betriebs die Differenz zwischen der Materialgrenzspannung und der Vergleichspannung verringert, die Androsselung zurück genommen werden kann, da der sich bei einer Verringerung der genannten Differenz ergebende Grenzdampfdrucksollwert steigt, was die genannte Rücknahme der Androsselung des mindestens einen Dampfventils erlaubt.

Zusammenfassend lässt sich sagen, dass beim erfindungsgemäßen Verfahren die Androsselung der Turbinenventile vorübergehend ist und entsprechend den sich ausgleichenden Temperaturen, welche von den Messungen im Schritt 1 erfasst sind, zurückgenommen wird.

Mittels des erfindungsgemäßen Verfahrens kann beispielsweise eine Dampfkraftanlage, welche einen dickwandigen Kessel umfasst, im Gleitdruckbetrieb mit vollständig geöffneten Turbinenventilen und/oder mit einer vollen Beaufschlagung der Dampfturbine betrieben werden; im Vergleich zu bekannten Verfahren aus dem Stand der Technik werden dabei insbesondere permanente Wirkungsgradverluste während eines Teillastbetriebs sowie eine besondere und aufwendige Ausgestaltung der Turbine mit einer Regeleinrichtung für Teilbeaufschlagung vermieden.

Vom erfindungsgemäßen Verfahren sollen auch solche Verfahren umfasst sein, bei denen die in den Schritten 2 bis 5 ermittelten Größen anhand der jeweiligen Geometrie der dampfführenden Komponente nicht erst während des Betriebs der Dampfkraftanlage "online" ermittelt werden, sondern z.B. vorab in Form von parametrisierten Kurvenscharen (wobei zumindest der Innendruck, die Innen- und die Außentemperatur als Parameter verwendet sind) gespeichert und dann während des Betriebs anhand der aktuellen Parameterwerte mindestens für den Innendruck, die Innen-, sowie der Außentemperatur der Stelleingriff auf das Dampfventil aus den oben genannten Kurvenscharen abgeleitet wird.

Vorteilhaft ist die dampfführende Komponente eine Dampfabscheidetrommel.

Bei dieser Ausführungsform der Erfindung sind die Vorteile des erfindungsgemäßen Verfahren besonders gut nutzbar, da Dampfabscheidetrommeln, insbesondere von Kraftwerksanlagen hoher Leistung, dickwandig ausgeführt sind, was bei einer Laständerung zu besonders großen mechanischen Spannungen infolge der sich ergebenden Temperaturdifferenzen in den dicken Wänden der Dampfabscheidetrommel führt. Diese Spannungen werden mittels des erfindungsgemäßen Verfahrens, insbesondere zu Beginn eines Laständerungsvorgangs, dadurch vermieden, dass eine große Androsselung des mindestens einen Dampfventils eingestellt wird, welche aber im Folgenden mit den sich reduzierenden Spannungen infolge der sich ausgleichenden Temperaturen automatisch zurückgenommen wird.

In einer weiteren Ausführungsform der Erfindung weist die Dampfturbine mindestens zwei Turbinenstufen auf, insbesondere eine Hochdruck- und eine Niederdruckstufe.

Derartige Dampfturbinen werden insbesondere bei Kraftwerksanlagen größerer Leistung eingesetzt, um die im Betriebsdampf der Dampfturbine enthaltene Energie möglichst gut auszunutzen.

Wird eine derartige Dampfturbine eingesetzt, so wird diese weiterhin vorteilhaft mittels mindestens eines Stufenventils mit Dampf beaufschlagt, wobei mittels des Stufenventils mindestens einer Turbinenstufe Dampf zuleitbar ist, insbesondere der Niederdruckstufe. Dieses Stufenventil wird dann in Verbindung mit dem Dampfventil in Schritt 4 des erfindungsgemäßen Verfahrens eingestellt. Bei dieser Ausführungsform der Erfindung umfasst die Dampfturbine der Dampfkraftanlage mindestens zwei Stellorgane zur Zuleitung von Dampf an die Turbine. Im Schritt 4 des erfindungsgemäßen Verfahrens wird nun der Grenzdampfdrucksollwert mittels der Einstellung beider Ventile bewerkstelligt, so dass ein besseres Regelverhalten der Dampfturbine hinsichtlich des einzustellenden Grenzdampfdrucksollwerts im Vergleich zur Einstellung nur eines Ventils erreicht wird.

In einer besonders bevorzugten Ausführungsform der Erfindung wird der Grenzdampfdrucksollwert mittels einer Simulationsrechnung ermittelt.

Dabei kann beispielsweise in einem Rechner ein mathematisches Modell mindestens der dampfführenden Komponente abgespeichert sein, mittels welchem aus den in Schritt 1 gemessenen Größen des Innendrucks, der Innen- und der Außentemperatur die Vergleichsspannung im Material (Werkstoff) der dampfführenden Komponente sowie deren zeitlicher Verlauf berechnet wird, welche sich ergibt aus der Druckbelastung, der Temperaturdifferenz und ggf. der tatsächlichen räumlichen Verteilung der mechanischen Spannung im Material der dampfführenden Komponente. Eine derartige Simulation kann beispielsweise mittels eines digitalen Verfahrens realisiert werden, wobei die genannten Größen in einem Zeitschrittverfahren eingelesen und verarbeitet werden. In der genannten Simulation kann weiterhin, beispielsweise mittels des genannten mathematischen Modells der dampfführenden Komponente, der Grenzdampfdrucksollwert ermittelt werden, welcher üblicherweise einem Turbinenregler zugeführt wird, der entsprechend eines Regelalgorithmus das oder die Turbinenventile einstellt.

Dabei kann beispielsweise mittels des mathematischen Modells der dampfführenden Komponente rechnerisch der benötigte Grenzdampfdrucksollwert sowie dessen zeitlicher Verlauf ermittelt werden, indem beispielsweise in der Simulationsrechnung ausgehend vom gemessenen Innendruck der dampfführenden Komponente dieser aktuelle Wert des Innendrucks schrittweise rein rechnerisch erhöht wird, bis die sich dabei ergebende (zunächst theoretische) Vergleichsspannung den Wert der Materialgrenzspannung erreicht oder zumindest nahe kommt. Der so ermittelte Grenzdampfdrucksollwert kann dann eingestellt werden, so dass keine Beschädigung der dampfführenden Komponente befürchtet werden muss.

Bezüglich der Vorrichtung wird die Aufgabe erfindungsgemäß gelöst durch eine Vorrichtung zum Betrieb einer Dampfkraftanlage mit mindestens einer Dampfturbine, wobei die Dampfkraftanlage mindestens eine dampfführende Komponente aufweist und die Dampfturbine mittels mindestens eines Dampfventils mit Dampf, insbesondere mit Frischdampf, beaufschlagbar ist, umfassend folgende Komponenten:
- ein Innendrucksensor, mittels welchem der Druck innerhalb der dampfführenden Komponente ermittelbar ist,
- Mittel zur Ermittlung der Temperatur innerhalb der dampfführenden Komponente,
- ein Außentemperatursensor, mittels welchem die Temperatur im Außenbereich der dampfführenden Komponente ermittelbar ist,
- eine Rechenstufe, welcher die ermittelten Werte des Innendrucks, sowie der Innen- und Außentemperatur zugeführt sind und mittels welcher eine räumliche Verteilung der Temperatur der dampfführenden Komponente sowie eine Vergleichsspannung ermittelbar ist, welch die mechanische Spannung beschreibt, welcher die dampfführende Komponente im aktuellen Betriebszustand unterliegt,
- eine Vergleichsstufe, mittels welcher die Vergleichsspannung vergleichbar ist mit einer Materialgrenzspannung, welche eine obere Grenze für die mechanische Belastbarkeit der dampfführenden Komponente beschreibt, und
- eine Regelstufe, mittels welcher falls die Vergleichsspannung größer ist als die Materialgrenzspannung, ein Grenzdampfdrucksollwert ermittelbar ist, welcher einen maximal zulässigen Dampfdruck beschreibt, mittels welchem die dampfführende Komponente im aktuellen Betriebszustand ohne Schadensrisiko beaufschlagbar ist, und mittels welcher das mindestens eine Dampfventil derart einstellbar ist, dass der von der Dampfturbine an die dampfführende Komponente gelieferte Dampf mit einem Druck auf die dampfführende Komponente einwirkt, welcher etwa dem Grenzdampfdrucksollwert entspricht.

Die Innentemperatur kann z.B. durch direkte Messung mittels eines Sensors oder indirekt mittels Ableitung aus anderen physikalischen Größen (z.B. Siedezustand und Druck des Füllmediums der dampfführenden Komponente).

Vorteilhaft ist die dampfführende Komponente eine Dampfabscheidetrommel.

In einer weiteren vorteilhaften Ausgestaltung der Erfindung weist die Dampfturbine mindestens zwei Turbinenstufen auf, insbesondere eine Hochdruck- und eine Niederdruckstufe.

Dabei ist die Dampfturbine vorteilhaft weiterhin mittels mindestens eines Stufenventils mit Dampf beaufschlagbar, wobei mittels des Stufenventils mindestens einer Turbinenstufe, insbesondere der Niederdruckstufe, Dampf zuleitbar ist und wobei das mindestens eine Stufenventil in Verbindung mit dem Dampfventil mittels der Regelstufe einstellbar ist.

Besonders vorteilhaft ist der Grenzdampfdrucksollwert mittels einer Simulationsrechnung ermittelt.

Die genannte erfindungsgemäße Vorrichtung sowie deren bevorzugte Ausführungsformen dienen insbesondere zur Ausführung des vorher beschriebenen erfindungsgemäßen Verfahrens und all seiner Ausführungsformen.

Alle im Zusammenhang mit dem erfindungsgemäßen Verfahren dargestellten Ausführungen und Erläuterungen sind ohne Weiteres in analoger Weise auf die erfindungsgemäße Vorrichtung übertragbar und werden hier nicht wiederholt.

Im Folgenden wird ein Ausführungsbeispiel der Erfindung näher dargestellt.

Die Figur zeigt eine Dampfkraftanlage 1, welche eine Dampfturbine 5 und mindestens eine dampfführende Komponente 7 umfasst. Letztere ist im vorliegenden Ausführungsbeispiel ausgebildet als Dampfabscheidetrommel.

In der schematischen Darstellung der Figur sind keine Einzelheiten der Dampferzeugung gezeichnet, insbesondere wurde auf eine detaillierte Darstellung der Dampferzeugung mit einem Dampfkessel und weiterer Komponenten verzichtet.

Die Erzeugung von Frischdampf für die Dampfturbine 5 ist angedeutet durch eine Heizfläche H, mittels welcher ein Strömungsmedium durch die Einwirkung beispielsweise von heißem Gas aufgeheizt und als Frischdampf der Dampfturbine 5 zuleitbar ist.

Die Dampfturbine 5 weist zwei Turbinenstufen unterschiedlichen Betriebsdrucks auf, nämlich eine Hochdruckstufe HD und eine Niederdruckstufe ND.

Mittels eines Dampfventils 10 wird der Dampfturbine 5 Betriebsdampf, insbesondere Frischdampf, zugeführt. Zur Erzeugung von elektrischer Energie ist die Dampfturbine 5 der Dampfkraftanlage 1 über eine Welle an einen Generator G gekoppelt.

Insbesondere bei einer Laständerung während des Betriebs der Dampfkraftanlage ist die dampfführende Komponente 7 einem betragsmäßig großem Temperaturgradienten ausgesetzt und ist möglicherweise durch eine Einwirkung der dabei auftretenden mechanischen Spannungen gefährdet.

Um einerseits eine Überbeanspruchung von Anlagenkomponenten der Dampfkraftanlage, insbesondere der dampfführenden Komponente 7, zu vermeiden und um andererseits einen möglichst großen Wirkungsgrad der Dampfkraftanlage 1 auch während eines Übergangs auf Teillastbetrieb und im Teillastbetrieb sicher zu stellen, ist eine erfindungsgemäße Vorrichtung 2 vorgesehen.

Diese umfasst einen im Inneren der dampfführenden Komponente 7 angeordneten Drucksensor SPi, sowie einen ebenfalls in ihrem Inneren angeordneten Temperatursensor STi und einen im Außenbereich der dampfführenden Komponente 7 angeordneten Temperatursensor STa.

Mittels der genannten Sensoren wird der im Inneren der dampfführenden Komponente herrschenden Innendruck, die Innentemperatur, sowie die Temperatur im Außenbereich der dampfführenden Komponente 7 gemessen. Diese Messwerte lassen einen Rückschluss auf die mechanische Belastung des Materials der dampfführenden Komponente 7 in einem aktuellen Betriebszustand zu. Die von den genannten Sensoren gemessenen Messwerte werden an einen Rechner C übermittelt, welcher eine Rechenstufe RS1, eine Vergleichsstufe CS sowie eine Regelstufe RS2 umfasst.

In der Rechenstufe RS1 läuft ein Berechnungsprogramm ab, mittels welchem aus den genannten Messwerten eine räumliche Temperaturverteilung der dampfführenden Komponente sowie eine Vergleichsspannung Vs berechnet wird, welche eine Kenngröße für die mechanische Belastung der dampfführenden Komponente 7 im aktuellen Betriebszustand ist. Aus dem Bereich des Maschinenbaus und/oder der Werkstoffkunde sind dazu mehrere Berechnungsmethoden bekannt, insbesondere so genannte "Spannungshypothesen".

Die von der Rechenstufe RS1 ermittelte Vergleichsspannung Vs und eine Materialgrenzspannung Mgs werden an die Vergleichsstufe CS übergeben.

Die Materialgrenzspannung Mgs ist dabei eine Kenngröße für eine maximal zulässige mechanische Belastung des Materials (Werkstoffs) der dampfführenden Komponente 7 durch mechanische Spannungen. Quantitative Werte für derartige Materialgrenzspannungen der verschiedenen für dampfführende Komponenten verwendeten Werkstoffe können insbesondere aus der Literatur zur Werkstoffkunde und/oder Maschinenbau ermittelt werden.

Falls ein durch die Vergleichsstufe CS durchgeführter Vergleich der Vergleichsspannung Vs mit der Materialgrenzspannung Mgs ergibt, dass die Vergleichsspannung Vs in einem aktuellen Betriebszustand größer ist als die Materialgrenzspannung Mgs, dass also beispielsweise mit einer mechanischen Überlastung und/oder frühzeitigen Materialermüdungen der dampfführenden Komponente 7 gerechnet werden muss, so stößt das genannte Vergleichsergebnis einen in der Regelstufe RS2 gespeicherten Berechnungsalgorithmus an, mittels welchem aus den aktuell vorliegenden Betriebskenngrößen der dampfführenden Komponente 7, insbesondere aus deren gemessenem Innendruck, deren gemessener Innentemperatur sowie deren gemessener Außentemperatur, ein Grenzdampfdrucksollwert Gd ermittelt wird.

Der Grenzdampfdrucksollwert Gd ist ein Maß dafür, wie hoch der in einer aktuellen Betriebssituation auf die dampfführende Komponente 7 einwirkende Dampfdruck maximal sein darf, ohne eine Überlastung und/oder Beschädigung der dampfführenden Komponente 7 befürchten zu müssen. Der Grenzdampfdrucksollwert Gd kann beispielsweise in einer Simulationsrechnung ermittelt werden.

Der Grenzdampfdrucksollwert Gd wird eingestellt, indem mittels der Regelstufe RS2 das Dampfventil 10 sowie ein ggf. vorhandenes Stufenventil 12 derart eingestellt werden, bis sich in etwa der berechnete Grenzdampfdrucksollwert Gd einstellt.

Der aktuelle Wert für den Grenzdampfdrucksollwert Gd ist abhängig vom aktuellen Betriebszustand der Dampfkraftanlage, so dass sich insbesondere beim Abklingen der Übergangsvorgänge bei einer Laständerung (beispielsweise das Abklingen der Temperaturdifferenz im Werkstoff der dampfführenden Komponente 7 bei/nach einer Laständerung) der Wert für den Grenzdampfdrucksollwert Gd allmählich erhöht.

Dies bedeutet, dass die zunächst wegen der zu Beginn der Laständerung auftretenden hohen Spannungen eingestellte hohe Androsselung der Turbinenventile 10 und 12 (infolge des in dieser aktuellen Betriebssituation berechneten niedrigen Ausgangswert für den Grenzdampfdrucksollwert Gd) automatisch (allmählich) wieder zurückgenommen wird, da - wie bereits erwähnt - der Grenzdampfdrucksollwert Gd sich beim Vorgang der Laständerung und danach infolge der sich abbauenden Temperaturspannungen im Material der dampfführenden Komponente 7 erhöht, die Druckbelastung der dampfführenden Komponente 7 daher ebenfalls erhöht werden kann und deshalb die Androsselung der Turbinenventile 10 und 12 zurückgenommen wird.

In dieser nur temporären Androsselung der Turbinenventile 10 und 12, insbesondere während und/oder nach einer Laständerung der Dampfkraftanlage 1, liegt ein wichtiger Vorteil des erfindungsgemäßen Verfahrens sowie der Vorrichtung, welcher im Vergleich zum Stand der Technik einen erhöhten Wirkungsgrad während des Betriebs der Dampfkraftanlage 1 erlaubt.

Zusammengefasst lässt sich die Erfindung folgendermaßen umreißen:

Es wird vorgeschlagen, dass während des Betriebs einer Dampfturbine 5 einer Dampfkraftanlage 1 in mindestens einer dampfführenden Komponente 7 der Innendruck Pi, sowie die Innentemperatur Ti und in deren Außenbereich die Außentemperatur Ta ermittelt werden. Infolge einer Änderung des Betriebszustands, insbesondere bei einer Laständerung, verändern sich nun die o.g. Werte, so dass unter Umständen die mechanischen Spannungen, die dabei auf die dampfführende Komponente 7 einwirken, untolerierbar groß werden.
Daher wird mindestens aus den Werten Pi, Ti, Ta eine räumliche Temperaturverteilung sowie eine Vergleichsspannung Vs der dampfführenden Komponente 7 ermittelt und mit einer Materialgrenzspannung Mgs des Werkstoffs der dampfführenden Komponente 7 verglichen.
Falls die Vergleichsspannung Vs größer ist als die Materialgrenzspannung Mgs, wo wird ein Grenzdampfdrucksollwert Gd ermittelt und mindestens ein Dampfventil 10 derart eingestellt, dass der Dampfdruck auf die dampfführende Komponente 7 etwa diesem Grenzdampfdrucksollwert Gd entspricht.
Mittels des erfindungsgemäßen Verfahrens ergibt sich eine automatische Reduzierung der genannten Androsselung, so dass der Wirkungsgrad der Dampfkraftanlage 1, insbesondere im Teillastbereich, erhöht ist.
Eine erfindungsgemäße Vorrichtung 2 dient zur Durchführung des erfindungsgemäßen Verfahrens.

## Patentansprüche

1. Verfahren zum Betrieb einer Dampfkraftanlage (1) mit mindestens einer Dampfturbine (5), wobei die Dampf kraftanlage (1) mindestens eine dampfführende Komponente (7) aufweist und die Dampfturbine (5) mittels mindestens eines Dampfventils (10) mit Dampf, insbesondere mit Frischdampf, beaufschlagt wird,
**gekennzeichnet durch** folgende Schritte:
a) während des Betriebs der Dampfkraftanlage (1) werden mindestens ein Innendruck (Pi) sowie mindestens eine Innen-(Ti) und mindestens eine Außentemperatur (Ta) der dampfführenden Komponente (7) ermittelt,
b) aus der mindestens einen Innen- und der mindestens einen Außentemperatur wird eine räumliche Verteilung der Temperatur der dampfführenden Komponente ermittelt,
c) aus dem Innendruck (Pi), der Innen- (Ti) und Außentemperatur (Ta) wird eine Vergleichsspannung (Vs) ermittelt, welche die mechanische Spannung beschreibt, welcher die dampfführende Komponente (7) im aktuellen Betriebszustand unterliegt,
d) die Vergleichsspannung (Vs) wird verglichen mit einer Materialgrenzspannung (Mgs), welche eine obere Grenze für die mechanische Belastbarkeit der dampfführenden Komponente (7) beschreibt,
e) falls die Vergleichsspannung (Vs) größer ist als die Materialgrenzspannung (Mgs), wird ein Grenzdampfdrucksollwert (Gd) ermittelt, welcher einen maximal zulässigen Dampfdruck beschreibt, mittels welchem die dampfführende Komponente (7) im aktuellen Betriebszustand ohne Schadensrisiko beaufschlagbar ist, und das mindestens eine Dampfventil (10) derart eingestellt, dass der von der Dampfturbine (5) an die dampfführende Komponente (7) gelieferte Dampf mit einem Druck auf die dampfführende Komponente (7) einwirkt, welcher etwa dem Grenzdampfdrucksollwert (Gd) entspricht.

2. Verfahren nach Anspruch 1,
**dadurch gekennzeichnet, dass**
die dampfführende Komponente (7) eine Dampfabscheidetrommel ist.

3. Verfahren nach Anspruch 1 oder 2,
**dadurch gekennzeichnet, dass**
die Dampfturbine (5) mindestens zwei Turbinenstufen, insbesondere eine Hochdruck- (HD) und eine Niederdruckstufe (ND), aufweist.

4. Verfahren nach Anspruch 3,
**dadurch gekennzeichnet, dass**
die Dampfturbine (5) weiterhin mittels mindestens eines Stufenventils (12), mittels welchem mindestens einer Turbinenstufe, insbesondere der Niederdruckstufe (ND), Dampf zuleitbar ist, mit Dampf beaufschlagt wird und das mindestens eine Stufenventil (12) in Verbindung mit dem Dampfventil (10) in Schritt d) eingestellt wird.

5. Verfahren nach einem der Ansprüche 1 bis 4,
**dadurch gekennzeichnet, dass**
der Grenzdampfdrucksollwert (Gd) mittels einer Simulationsrechnung ermittelt wird.

6. Vorrichtung (2)zum Betrieb einer Dampfkraftanlage (1) mit mindestens einer Dampfturbine (5), wobei die Dampfkraftanlage (1) mindestens eine dampfführende Komponente (7) aufweist und die Dampfturbine (5) mittels mindestens eines Dampfventils (10) mit Dampf, insbesondere mit Frischdampf, beaufschlagbar ist,
**gekennzeichnet durch**
- einen Innendrucksensor (SPi), mittels welchem der Druck (Pi) innerhalb der dampfführenden Komponente (7) ermittelbar ist,
- Mittel (STi) zur Ermittlung einer Innentemperatur (Ti) der dampfführenden Komponente (7),
- einen Außentemperatursensor (STa), mittels welchem die Temperatur (Ta) im Außenbereich der dampfführenden Komponente (7) ermittelbar ist,
- eine Rechenstufe (RS1), welcher die ermittelten Werte des Innendrucks (Pi), sowie der Innen- (Ti) und Außentemperatur (Ta)zugeführt sind und mittels welcher eine räumliche Verteilung der Temperatur der dampfführenden Komponente sowie eine Vergleichsspannung (Vs) ermittelbar ist, welche die mechanische Spannung beschreibt, welcher die dampfführende Komponente (7) im aktuellen Betriebszustand unterliegt,
- eine Vergleichsstufe (CS), mittels welcher die Vergleichsspannung (Vs) vergleichbar ist mit einer Materialgrenzspannung (Mgs), welche eine obere Grenze für die mechanische Belastbarkeit der dampfführenden Komponente (7) beschreibt, und
- eine Regelstufe (RS2), mittels welcher, falls die Vergleichsspannung (Vs) größer ist als die Materialgrenzspannung (Mgs), ein Grenzdampfdrucksollwert (Gd) ermittelbar ist, welcher einen maximal zulässigen Dampfdruck beschreibt, mittels welchem die dampfführende Komponente (7) im aktuellen Betriebszustand ohne Schadensrisiko beaufschlagbar ist, und mittels welcher das mindestens eine Dampfventil (10) derart einstellbar ist, dass der von der Dampfturbine (5) an die dampfführende Komponente (7) gelieferte Dampf mit einem Druck auf die dampfführende Komponente (7) einwirkt, welcher etwa dem Grenzdampfdrucksollwert (Gd) entspricht.

7. Vorrichtung (2) nach Anspruch 6,
**dadurch gekennzeichnet, dass**
die dampfführende Komponente (7) eine Dampfabscheidetrommel ist.

8. Vorrichtung (2) nach Anspruch 6 oder 7,
**dadurch gekennzeichnet, dass**
die Dampfturbine (5) mindestens zwei Turbinenstufen, insbesondere eine Hochdruck- (HD) und eine Niederdruckstufe (ND), aufweist.

9. Vorrichtung (2) nach Anspruch 8,
**dadurch gekennzeichnet, dass**
die Dampfturbine (5) weiterhin mittels mindestens eines Stufenventils (12), mittels welchem mindestens einer Turbinenstufe, insbesondere der Niederdruckstufe (ND), Dampf zuleitbar ist, mit Dampf beaufschlagbar ist und das mindestens eine Stufenventil (12) in Verbindung mit dem Dampfventil (10) mittels der Regelstufe (RS2) einstellbar ist.

10. Vorrichtung (2) nach einem der Ansprüche 6 bis 9,
**dadurch gekennzeichnet, dass**
der Grenzdampfdrucksollwert (Gd) mittels einer Simulationsrechnung ermittelt ist.

## Claims

1. Method for operating a steam power plant (1) with at least one steam turbine (5), the steam power plant (1) having at least one steam-carrying component (7), and the steam turbine (5) being acted upon by steam, in particular by fresh steam, by means of at least one steam valve (10), **characterized by** the following steps:
a) during the operation of the steam power plant (1), at least one internal pressure (Pi) and also at least one internal temperature (Ti) and at least one external temperature (Ta) of the steam-carrying component (7) are determined,
b) a spatial distribution of the temperature of the steam-carrying component is determined from the at least one internal temperature and the at least one external temperature,
c) from the internal pressure (Pi), the internal temperature (Ti) and external temperature (Ta), a reference stress (Vs) is determined, which describes the mechanical stress which the steam-carrying component (7) undergoes in the current operating state,
d) the reference stress (Vs) is compared with a material limit stress (Mgs) which describes an upper limit for the mechanical load-bearing capacity of the steam-carrying component (7),
e) if the reference stress (Vs) is greater than the material limit stress (Mgs), a limit steam pressure desired value (Gd) is determined, which describes a maximum permissible steam pressure, by means of which the steam-carrying component (7) can be acted upon without the risk of damage in the current operating state, and the at least one steam valve (10) is set in such a way that the steam delivered to the steam-carrying component (7) by the steam turbine (5) acts on the steam-carrying component (7) with a pressure which corresponds approximately to the limit steam pressure desired value (Gd).

2. Method according to Claim 1, **characterized in that** the steam-carrying component (7) is a steam separation drum.

3. Method according to Claim 1 or 2, **characterized in that** the steam turbine (5) has at least two turbine stages, in particular a high-pressure (HD) and a low-pressure (ND) stage.

4. Method according to Claim 3, **characterized in that,** furthermore, the steam turbine (5) is acted upon by steam by means of at least one stage valve (12), by means of which steam can be delivered to at least one turbine stage, in particular the low-pressure stage (ND), and the at least one stage valve (12) is set, in conjunction with the steam valve (10), in step d).

5. Method according to one of Claims 1 to 4, **characterized in that** the limit steam pressure desired value (Gd) is determined by means of a simulation calculation.

6. Device (2) for operating a steam power plant (1) with at least one steam turbine (5), the steam power plant (1) having at least one steam-carrying component (7), and the steam turbine (5) being capable of being acted upon by steam, in particular by fresh steam, by means of at least one steam valve (10), **characterized by**
- an internal-pressure sensor (SPi), by means of which the pressure (Pi) within the steam-carrying component (7) can be determined,
- means (STi) for determining an internal temperature (Ti) of the steam-carrying component (7),
- an external-temperature sensor (STa), by means of which the temperature (Ta) in the region outside the steam-carrying component (7) can be determined,
- a computing stage (RS1), to which the determined values of the internal pressure (Pi) and of the internal (Ti) and external (Ta) temperature are supplied and by means of which a spatial distribution of the temperature of the steam-carrying component and a reference stress (Vs) can be determined, said reference stress describing the mechanical stress which the steam-carrying component (7) undergoes in the current operating state,
- a comparison stage (CS), by means of which the reference stress (Vs) can be compared with a material limit stress (Mgs) which describes an upper limit for the mechanical load-bearing capacity of the steam-carrying component (7), and
- a regulating stage (RS2), by means of which, if the reference stress (Vs) is greater than the material limit stress (Mgs), a limit steam pressure desired value (Gd) can be determined, which describes a maximum permissible steam pressure by means of which the steam-carrying component (7) can be acted upon without the risk of damage in the current operating state, and by means of which regulating stage the at least one steam valve (10) can be set in such a way that the steam delivered to the steam-carrying component (7) by the steam turbine (5) acts on the steam-carrying component (7) with a pressure which corresponds approximately to the limit steam pressure desired value (Gd).

7. Device (2) according to Claim 6, **characterized in that** the steam-carrying component (7) is a steam separation drum.

8. Device (2) according to Claim 6 or 7, **characterized in that** the steam turbine (5) has at least two turbine stages, in particular a high-pressure (HD) and a low-pressure (ND) stage.

9. Device (2) according to Claim 8, **characterized in that,** furthermore, the steam turbine (5) can be acted upon by steam by means of at least one stage valve (12), by means of which steam can be delivered to at least one turbine stage, in particular the low-pressure stage (ND), and the at least one stage valve (12) can be set, in conjunction with the steam valve (10), by means of the regulating stage (RS2).

10. Device (2) according to one of Claims 6 to 9, **characterized in that** the limit steam pressure desired value (Gd) is determined by means of a simulation calculation.

## Revendications

1. Procédé pour faire fonctionner une centrale ( 1 ) à vapeur ayant au moins une turbine ( 5 ) à vapeur, la centrale ( 1 ) à vapeur comportant au moins un élément ( 7 ) dans lequel passe de la vapeur et la turbine ( 5 ) à vapeur étant alimentée en vapeur, notamment en vapeur fraîche au moyen d'au moins une vanne ( 10 ) à vapeur,
**caractérisé par** les stades suivants :
a) pendant le fonctionnement de la centrale ( 1 ) à vapeur, on détermine au moins une pression ( Pi ) intérieure ainsi qu'au moins une température ( Ti ) intérieure et au moins une température ( Ta ) extérieure de l'élément ( 7 ) dans lequel passe de la vapeur,
b) à partir de la au moins une température intérieure et de la au moins une température extérieure, on détermine une répartition dans l'espace de la température de l'élément dans lequel passe de la vapeur,
c) à partir de la pression ( Pi ) intérieure de la température ( Ti ) intérieure et de la température ( Ta ) extérieure, on détermine une tension ( Vs ) de comparaison qui décrit la tension mécanique à laquelle est soumis l'élément ( 7 ) dans lequel passe de la vapeur dans l'état actuel de fonctionnement,
d) on compare la tension ( Vs ) de comparaison à une tension ( Mgs ) limite de matériau, qui décrit une limite supérieure de l'aptitude à supporter une charge mécanique de l'élément ( 7 ) dans lequel passe de la vapeur,
e) dans le cas où la tension ( Vs ) de comparaison est plus grande que la tension ( Mgs ) limite de matériau, on détermine une valeur ( Gd ) de consigne de pression de vapeur limite, qui décrit une pression de vapeur maximum admissible au moyen de laquelle l'élément ( 7 ) dans lequel passe de la vapeur peut être alimenté dans l'état actuel de fonctionnement sans risque de dommage et on règle la au moins une vanne ( 10 ) à vapeur de façon à ce que la vapeur fournie par la turbine ( 5 ) à vapeur à l'élément ( 7 ) dans lequel passe de la vapeur agisse sur l'élément ( 7 ) dans lequel passe de la vapeur à une pression qui correspond à peu près à la valeur ( Gd ) de consigne de pression de vapeur limite.

2. Procédé suivant la revendication 1, **caractérisé en ce que** l'élément ( 7 ) dans lequel passe de la vapeur est un ballon de séparation de vapeur.

3. Procédé suivant la revendication 1 ou 2, **caractérisé en ce que** la turbine ( 5 ) à vapeur a au moins deux étages de turbine, notamment un étage ( HD ) haute pression et un étage ( ND ) basse pression.

4. Procédé suivant la revendication 3, **caractérisé en ce que** la turbine ( 5 ) à vapeur est alimentée en vapeur, en outre au moyen d'une vanne ( 12 ) à étage, au moyen de laquelle la vapeur peut être envoyée au moins à un étage de turbine, notamment à l'étage ( ND ) basse pression et **en ce que** la au moins une vanne ( 12 ) à étage est réglée au stade d) en liaison avec la vanne ( 10 ) à vapeur.

5. Procédé suivant l'une des revendications 1 à 4, **caractérisé en ce que** la valeur ( Gd ) de consigne de pression de vapeur limite est déterminée au moyen d'un calcul de simulation.

6. Dispositif ( 2 ) pour faire fonctionner une centrale ( 1 ) à vapeur, la centrale ( 1 ) à vapeur comportant au moins un élément ( 7 ) dans lequel passe de la vapeur et la turbine ( 5 ) à vapeur étant alimentée en vapeur notamment en vapeur fraîche, au moyen d'au moins une vanne ( 10 ) à vapeur,
**caractérisé par**
- un capteur ( SPi ) de la pression intérieure au moyen duquel la pression ( Pi ) à l'intérieur de l'élément ( 7 ) dans lequel passe de la vapeur peut être déterminée,
- un moyen ( STi ) de détermination d'une température ( Ti ) intérieure de l'élément ( 7 ) dans lequel passe de la vapeur,
- un capteur ( STa ) de température extérieure au moyen duquel la température ( Ta ) dans la partie extérieure de l'élément ( 7 ) dans lequel passe de la vapeur peut être déterminée,
- un étage ( RS1 ) de calcul auquel les valeurs déterminées de la pression ( Pi ) intérieure ainsi que de la température ( Ti ) et de la température ( Ta ) extérieure sont envoyées et au moyen duquel une répartition dans l'espace de la température de l'élément dans lequel passe de la vapeur ainsi qu'une tension ( Vs ) de comparaison peut être déterminée, tension de comparaison qui décrit la tension mécanique à laquelle est soumis en l'état actuel de fonctionnement l'élément ( 7 ) dans lequel passe de la vapeur,
- un étage ( CS ) de comparaison au moyen duquel la tension ( Vs ) de comparaison peut être comparée à une tension ( Mgs ) limite de matériau, qui décrit une limite supérieure de l'aptitude à supporter une force mécanique de l'élément ( 7 ) dans lequel passe de la vapeur,
- un étage ( RS2 ) de régulation au moyen duquel, si la tension ( Vs ) de comparaison est plus grande que la tension ( Mgs ) limite de matériau, une valeur ( Gd ) de consigne de pression de vapeur limite peut être déterminée, valeur qui décrit une pression de vapeur maximum admissible au moyen de laquelle l'élément ( 7 ) dans lequel passe de la vapeur peut être alimenté sans danger d'endommagement dans l'état actuel de fonctionnement et au moyen de laquelle la au moins une vanne ( 10 ) à vapeur peut être réglée de façon à ce que la vapeur fournie par la turbine ( 5 ) à vapeur à l'élément ( 7 ) dans lequel passe de la vapeur agisse sur l'élément ( 7 ) dans lequel passe de la vapeur à une pression qui correspond à peu près à la valeur ( Gd ) de consigne de pression de vapeur limite.

7. Dispositif ( 2 ) suivant la revendication 6, **caractérisé en ce que** l'élément ( 7 ) dans lequel passe de la vapeur est un tambour de séparation de la vapeur.

8. Dispositif ( 2 ) suivant la revendication 6 ou 7, **caractérisé en ce que** la turbine ( 5 ) à vapeur a au moins deux étages de turbine, notamment un étage ( HD ) haute pression et un étage ( ND ) basse pression.

9. Dispositif ( 2 ) suivant la revendication 8, **caractérisé en ce que** la turbine ( 5 ) à vapeur peut être alimentée en vapeur en outre au moyen d'au moins une vanne ( 12 ) à étage, au moyen de laquelle de la vapeur peut être envoyée à un étage de la turbine, notamment à l'étage ( ND ) basse pression et la au moins une vanne ( 12 ) à étage peut être réglée en liaison avec la vanne ( 10 ) à vapeur au moyen de l'étage ( RS2 ) de régulation.

10. Dispositif ( 2 ) suivant l'une des revendications 6 à 9, **caractérisé en ce** la valeur ( Gd ) de consigne de pression de vapeur limite est déterminée au moyen d'un calcul de simulation.
